# FASCICULE DE BREVET EUROPEEN

(11) **EP 3 227 963 B1**
(45) Date de publication et mention de la délivrance du brevet: **05.09.2018**
(21) Numéro de dépôt: 15808741.1
(22) Date de dépôt: 26.11.2015
(51) Int. Cl.: H01Q 15/00, H01Q 1/52, H01Q 5/00, H01P 1/20, H05K 1/02

(54) **DISPOSITIF DE SURFACE À HAUTE IMPÉDANCE COMPACT, MULTIBANDES ET ÉVENTUELLEMENT RECONFIGURABLE, ET PROCÉDÉ ASSOCIÉ**
KOMPAKTE MEHRBAND- UND OPTIONAL REKONFIGURIERBARE HOCHOHMIGE OBERFLÄCHENVORRICHTUNG UND ZUGEHÖRIGES VERFAHREN
COMPACT, MULTIBAND AND OPTIONALLY RECONFIGURABLE HIGH-IMPEDANCE SURFACE DEVICE AND ASSOCIATED PROCESS

(30) Priorité: 05.12.2014 FR 1461962
(43) Date de publication de la demande: 11.10.2017
(73) Titulaire: ONERA, 91120 Palaiseau (FR)
(72) Inventeur: MARTEL, Cédric, 31320 Péchabou (FR)
(74) Mandataire: Novagraaf Technologies
(86) Numéro de dépôt international: PCT/FR2015/053220
(87) Numéro de publication internationale: WO 2016/087749

(56) Documents cités:
- US-B1- 6 670 932
- DAN SIEVENPIPER ET AL: "High-Impedance Electromagnetic Surfaces with a Forbidden Frequency Band", IEEE TRANSACTIONS ON MICROWAVE THEORY AND TECHNIQUES, IEEE SERVICE CENTER, PISCATAWAY, NJ, US, vol. 47, no. 11, 1 novembre 1999 (1999-11-01), XP011037787, ISSN: 0018-9480

## Description

### Domaine technique

L'invention concerne les dispositifs de surface à haute impédance électromagnétique (ou HIS pour « High Impedance Surface »).

### Etat de l'art

Dans certains domaines, comme par exemple celui des récepteurs de signaux de positionnement satellite, on utilise des dispositifs de surface à haute impédance électromagnétique. Ces derniers peuvent, par exemple, servir à réduire les couplages électromagnétiques inter-éléments dans des réseaux adaptatifs multistandard.

Il est rappelé qu'un dispositif de surface à haute impédance électromagnétique comprend généralement un plan de masse, au moins une cavité diélectrique (généralement sous la forme d'un substrat), et une carte à circuits imprimés (ou PCB (de l'anglais « Printed Circuit Board »)), monocouche ou multicouches, et comportant une multitude d'éléments conducteurs définissant des motifs agencés périodiquement et dont la taille et la périodicité sont petites devant la longueur d'onde utilisée.

Lorsque l'on souhaite que le dispositif de surface à haute impédance électromagnétique présente au moins deux fréquences de résonance, on peut, par exemple, l'agencer comme décrit dans le document brevet US 6,670,932. Plus précisément, ce dispositif de surface à haute impédance électromagnétique est de type champignon, c'est-à-dire qu'il comprend un plan de masse conducteur définissant une cavité non compartimentée mais comportant une matrice de piliers identiques conducteurs, remplie d'un matériau diélectrique et recouverte par une carte à circuits imprimés portant des motifs métalliques, afin de constituer des résonateurs électromagnétiques présentant des longueurs d'onde de résonance différentes. La taille et la périodicité des éléments (ou « patchs ») définissant les motifs est inférieure aux longueurs d'onde de résonance des résonateurs électromagnétiques.

Chaque motif est destiné à accrocher à l'entrée de la cavité une onde électromagnétique incidente qui se propage dans le plan de masse, puis à générer, sous le motif, une boucle de courant électrique à une fréquence de résonance déterminée de manière à réfléchir toute onde électromagnétique incidente ayant une fréquence dans une bande étroite centrée autour de cette fréquence de résonance.

Le dispositif décrit offre un entrelacement d'une première « matrice » de résonateurs électromagnétiques, identiques et ayant une première fréquence de résonance, avec une seconde « matrice » de résonateurs électromagnétiques, identiques et ayant une seconde fréquence de résonance. Cet entrelacement est obtenu par les motifs qui sont portés par la carte à circuits imprimés de type fractal ou multicouches, chaque motif étant centré soit sur un pilier soit entre quatre piliers voisins.

L'inconvénient principal de ce type de dispositif réside dans le fait que les première et seconde fréquences de résonance ne peuvent pas être ajustées indépendamment l'une de l'autre et que les bandes de réflexion, dont ces fréquences de résonance sont les fréquences centrales, sont assez étroites. En outre, ce type de dispositif s'avère relativement encombrant.

La publication scientifique « High-Impedance Electromagnetic Surfaces with Forbidden Frequency Band » de Dan SIEVENPIPER et Al. (XP011037787) divulgue un dispositif haute impédance réalisé avec des cavités remplies de diélectriques mais ne résout pas les inconvénients cités ci-dessus.

### Résumé de l'invention

L'invention a donc notamment pour but d'améliorer la situation, et plus précisément de permettre l'obtention dans un espace réduit de fréquences (ou
longueurs d'onde) de résonance pouvant être ajustées facilement les unes par rapport aux autres et définissant les fréquences (ou longueurs d'onde) centrales de bandes de réflexion spectralement plus larges que dans l'état de la technique.

Elle propose notamment à cet effet un dispositif de surface à haute impédance comprenant un ensemble d'au moins deux compartiments séparés, sensiblement cylindriques, ayant des surfaces intérieures dans un matériau conducteur
conducteur électrique, et présentant chacun, à une extrémité, une unique ouverture, ces ouvertures des compartiments étant orientées d'un même côté et couvertes par au moins une structure périodique de motifs conducteurs électriques, chaque compartiment étant rempli d'un matériau diélectrique, chaque compartiment ainsi couvert formant au moins un résonateur électromagnétique, et chaque résonateur électromagnétique présentant une longueur d'onde de résonance.

Dans ce dispositif :
- les compartiments sont séparés l'un de l'autre d'une distance qui est inférieure à la plus faible longueur d'onde de résonance présentée par les résonateurs qu'ils forment,
- au moins deux longueurs d'onde de résonance respectives des résonateurs électromagnétiques, formés par ses compartiments couverts, sont différentes, et
- la structure périodique présente une période spatiale inférieure à la moitié de la plus faible longueur d'onde de résonance.

Le dispositif selon l'invention peut comporter d'autres caractéristiques qui peuvent être prises séparément ou en combinaison, et notamment :
- dans un premier mode de réalisation, il peut comprendre une cavité au sein de laquelle est agencé chaque compartiment, au moins une cloison verticale étant agencée dans cette cavité, cette cloison verticale étant conductrice électriquement et en contact avec une paroi de fond de la cavité et délimitant des compartiments, et une unique structure périodique de motifs conducteurs électriques couvrant toutes les ouvertures des compartiments ;
   chaque cloison verticale peut être mobile selon une direction qui est sensiblement parallèle à un plan défini par la paroi de fond de la cavité ;
   chaque compartiment peut être muni d'une paroi de fond auxiliaire conductrice électriquement, distincte de la paroi de fond de la cavité et montée mobile verticalement dans la cavité ;
   il peut également comprendre des moyens de réglage agencés pour régler la hauteur de chaque cloison verticale ;
   une des extrémités de chaque cloison verticale, qui s'étend en regard de l'un des motifs conducteurs électriques, peut présenter une section évasée ;
- dans un second mode de réalisation, il peut comprendre au moins deux cavités disjointes, chaque cavité formant l'un des compartiments ;
   il peut comprendre au moins deux cloisons horizontales, chaque cloison horizontale étant conductrice électriquement et montée mobile verticalement à l'intérieur de l'une des cavités, et formant une paroi de fond de l'un des compartiments ;
- chaque compartiment peut être couvert par un seul motif conducteur électrique ;
- chaque structure périodique de motifs conducteurs électriques peut être solidarisée à des moyens de support ;
   il peut comprendre des premiers moyens de réglage agencés pour régler la permittivité diélectrique des moyens de support ;
- il peut comprendre des seconds moyens de réglage agencés pour régler la perméabilité magnétique du matériau diélectrique.

L'invention propose également un récepteur de signaux de positionnement satellite, comprenant un plan de masse électrique, au moins deux éléments rayonnants disposés sur ce plan de masse, et au moins un dispositif de surface à haute impédance du type de celui présenté ci-avant, agencé sur le plan de masse entre les éléments rayonnants.

L'invention propose également un procédé, destiné à permettre la modification de l'impédance sur plusieurs bandes de fréquences d'un dispositif de surface à haute impédance, et comprenant au moins une étape de modification de propriétés électromagnétiques d'au moins un compartiment d'un dispositif de surface à haute impédance du type de celui présenté ci-avant.

L'invention propose également un procédé, destiné à permettre la fabrication d'un dispositif de surface à haute impédance qui comprend plusieurs compartiments séparés, sensiblement cylindriques, ainsi qu'une structure périodique de motifs conducteurs électriques.

Ce procédé comprend les étapes suivantes :
- on place dans une cavité plusieurs cloisons sensiblement planes, la cavité présentant au moins une paroi latérale et une paroi de fond conductrices électriquement, chaque cloison étant conductrice électriquement et étant en contact avec la paroi de fond ; chaque cloison définissant un plan sensiblement perpendiculaire à un plan défini par la paroi de fond, les cloisons délimitant les compartiments, les compartiments présentant chacun, à une extrémité, une unique ouverture, ces ouvertures des compartiments étant orientées d'un même côté,
- on ajuste la hauteur de la cavité afin d'obtenir une première longueur d'onde de résonance souhaitée, associée à un premier compartiment, le premier compartiment étant délimité par la paroi latérale de la cavité et une première cloison,
- on ajuste, à l'intérieur de la cavité, la position de chaque cloison distincte de la première cloison par rapport à cette dernière et/ou on ajuste la hauteur de chaque cloison distincte de la première cloison, afin d'obtenir des longueurs d'onde de résonance souhaitées, associées aux compartiments distincts du premier compartiment, au moins l'une de ces longueurs d'onde de résonance souhaitées étant distincte de la première longueur d'onde de résonance, chaque compartiment étant agencé de sorte que la distance qui le sépare d'un compartiment immédiatement voisin soit inférieure à la plus faible longueur d'onde de résonance parmi l'ensemble des longueurs d'onde de résonance souhaitées,
- on remplit chaque compartiment d'un matériau diélectrique, et
- on place la structure périodique sur la cavité afin de couvrir l'ouverture de chaque compartiment, chaque compartiment ainsi couvert formant un résonateur électromagnétique présentant une longueur d'onde de résonance ; la période spatiale de la structure périodique étant inférieure à la moitié de la plus faible longueur d'onde de résonance.

### Brève description des figures

D'autres caractéristiques et avantages de l'invention apparaîtront à l'examen de la description détaillée ci-après, et des dessins annexés, sur lesquels les figures 1 à 6 illustrent de façon schématique et fonctionnelle, dans des vues en coupe, six exemples de récepteur de signaux de positionnement satellite équipé d'exemples de réalisation différents d'un dispositif de surface à haute impédance selon l'invention.

### Description détaillée d'un exemple de réalisation

L'invention a notamment pour but de proposer un dispositif de surface à haute impédance 1 compact, multibandes et éventuellement reconfigurable, et des procédés associés.

Dans ce qui suit, on considère, à titre d'exemple non limitatif, que le dispositif de surface à haute impédance 1 fait partie d'un récepteur de signaux de positionnement satellite 15, éventuellement de type GNSS (de l'anglais « Global Navigation Satellite System »). Mais l'invention n'est pas limitée à cette application. Un dispositif de surface à haute impédance 1, selon l'invention, peut en effet équiper de nombreux appareils, systèmes ou installations, des domaines civil ou militaire, et notamment des véhicules terrestres, maritimes, fluviaux ou aériens, des stations émettrices et/ou réceptrices, et des bâtiments (éventuellement de type industriel).

On a schématiquement représenté sur les figures 1 à 6, un exemple de réalisation non limitatif d'un récepteur 15 de signaux de positionnement satellite, équipé de six exemples de réalisation différents d'un dispositif de surface à haute impédance 1 selon l'invention.

Comme illustré, ce récepteur 15 comprend un plan de masse électrique 16, au moins deux éléments rayonnants 17ₖ disposés sur ce plan de masse 16, et au moins un dispositif de surface à haute impédance 1 selon l'invention, agencé sur le plan de masse 16 entre les éléments rayonnants 17ₖ.

Par exemple, les éléments rayonnants 17ₖ définissent un réseau adaptatif propre à recevoir des signaux de navigation, par exemple des signaux GNSS, dans un environnement brouillé en modifiant le diagramme de rayonnement du récepteur afin de générer des nuls (ou zéros) de rayonnement dans les directions des interférences de brouillage. L'adaptation du diagramme de rayonnement en fonction des brouilleurs est réalisée grâce à un post-traitement des signaux de navigation reçus sur chacun des éléments rayonnants 17ₖ du réseau.

On notera que dans l'exemple non limitatif illustré sur les figures 1 à 6, le récepteur 15 comprend deux éléments rayonnants 17ₖ (k = 1 ou 2). Mais le récepteur 15 peut comprendre n'importe quel nombre d'éléments rayonnants 17ₖ, dès lors que ce nombre est supérieur ou égal à deux. En effet, le dispositif de surface à haute impédance 1 peut notamment permettre de réduire les couplages électromagnétiques entre éléments rayonnants 17ₖ et d'optimiser la robustesse du récepteur 15 vis-à-vis des interférences électromagnétiques.

Il est rappelé que dans un réseau adaptatif les couplages électromagnétiques inter-éléments rayonnants détériorent significativement les performances, et en particulier la capacité des algorithmes de traitement du signal à localiser précisément la position angulaire des interférences et par conséquent à générer des nuls de rayonnement dans leurs directions. Dans un tel contexte, un dispositif à surface à haute impédance 1 peut être chargé de stopper les courants qui se propagent entre les éléments rayonnants 17ₖ du réseau adaptatif afin de réduire les couplages électromagnétiques inter-éléments rayonnants et d'optimiser la robustesse du récepteur GNSS vis-à-vis des interférences électromagnétiques.

Comme illustré non limitativement sur les figures 1 à 6, un dispositif de surface à haute impédance 1, selon l'invention, comprend au moins un ensemble d'au moins deux compartiments 2ⱼ et au moins une structure périodique de motifs conducteurs électriques 4.

Les compartiments 2ⱼ de l'ensemble sont séparés et sensiblement cylindriques, ont des surfaces intérieures réalisées dans un matériau conducteur électrique, et présentent chacun, à une extrémité, une unique ouverture 3. De plus, chaque compartiment 2ⱼ est rempli d'un matériau diélectrique, par exemple de l'air. Par exemple, les compartiments 2ⱼ sont sensiblement cylindriques de section rectangulaire ou carrée.

Les ouvertures 3 des compartiments 2ⱼ sont toutes orientées d'un même côté et couvertes par au moins une structure périodique de motifs conducteurs électriques 4. On comprendra que chaque ouverture 3 peut être associée à sa propre structure périodique de motifs conducteurs électriques 4, comme illustré non limitativement sur les figures 5 et 6, ou bien les ouvertures 3 peuvent être associées à une même structure périodique de motifs conducteurs électriques 4, comme illustré non limitativement sur les figures 1 à 4.

On notera que chaque compartiment 2ⱼ peut être couvert par un seul motif conducteur électrique 4.

On notera également que, les motifs conducteurs électriques 4 de chaque structure périodique peuvent être solidarisés à des moyens de support, comme par exemple une carte à circuits imprimés (ou PCB (de l'anglais « Printed Circuit Board »)) 18, de type monocouche ou multicouches. Par exemple, les motifs conducteurs électriques 4 peuvent être imprimés sur cette carte à circuits imprimés 18. Les motifs conducteurs électriques 4 sont agencés périodiquement et leurs taille et périodicité sont petites devant la longueur d'onde utilisée.

En variante non représentée, chaque motif 4 peut être une grille métallique assurant sa propre fonction de support.

On notera également que des éléments actifs, tels que par exemple des varactors, peuvent être éventuellement et préalablement intégrés sur/dans la carte à circuits imprimés 18 pour ajuster l'effet capacitif des motifs 4.

On notera également que le dispositif 1 peut éventuellement comprendre des premiers moyens de réglage agencés pour régler la permittivité diélectrique des moyens de support. Les premiers moyens de réglage peuvent être réalisés sous la forme de matériaux dont les propriétés peuvent être commandées électroniquement, tels que par exemple des cristaux liquides, des plasmas ou encore des matériaux ferroélectriques, et de moyens de commande électronique de tels matériaux. En variante, les premiers moyens de réglage peuvent être réalisés sous la forme d'un métamatériau de permittivité ajustable. La permittivité diélectrique agit sur l'inductance du compartiment 2ⱼ. Plus la permittivité est grande et plus la hauteur du compartiment 2ⱼ peut être faible.

Chaque compartiment 2ⱼ forme avec la structure périodique de motifs conducteurs électriques 4 qui couvre son ouverture 3 au moins un résonateur électromagnétique présentant une fréquence de résonance.

On notera en outre que plus un compartiment 2j est large, plus la taille de la boucle de courant qui est à l'intérieur est grande, et donc plus l'inductance est grande.

Les compartiments 2ⱼ sont séparés l'un de l'autre d'une distance qui est inférieure à la plus faible longueur d'onde de résonance présentée par les résonateurs électromagnétiques qu'ils forment. Par ailleurs, au moins deux longueurs d'onde de résonance respectives des résonateurs électromagnétiques formés par les compartiments 2ⱼ couverts sont différentes. De plus, la structure périodique de motifs conducteurs électriques 4 présente une période spatiale qui est inférieure à la moitié de la plus faible longueur d'onde de résonance.

Le dispositif 1 produit un effet haute impédance à plusieurs fréquences (ou longueurs d'onde) de résonance. Le nombre de fréquences (ou longueurs d'onde) de résonance exploitables est égal au nombre de compartiments. L'effet haute impédance est produit sur une surface fictive qui se situe au-dessus de la carte à circuits imprimés 18, très proche et parallèle à la carte à circuits imprimés 18 et pouvant couvrir une surface plus ou moins grande en fonction de la fréquence (ou longueur d'onde) de résonance considérée.

Le dispositif 1 peut être réalisé selon des exemples de réalisation qui peuvent être regroupés au sein d'au moins deux familles. Une première famille regroupe les exemples illustrés sur les figures 1 à 4. Une seconde famille regroupe les exemples illustrés sur les figures 5 et 6.

Pour tous les exemples de la première famille, le dispositif 1 comprend une unique cavité 5 au sein de laquelle est agencé (ou défini) chaque compartiment 2ⱼ. Pour ce faire, la cavité 5 comprend au moins une cloison verticale 6 qui est conductrice électriquement et en contact avec une paroi de fond 7 et qui délimite deux compartiments 2ⱼ. Chaque cloison verticale 6 est de préférence sensiblement plane, et définit un plan sensiblement perpendiculaire à un plan défini par la paroi de fond 7 de la cavité 5. Ce caractère conducteur électrique peut provenir du matériau dans lequel est réalisée la cloison verticale 6 ou du fait que la cloison verticale 6 est revêtue sur ses surfaces d'une couche d'un matériau conducteur électrique. Par ailleurs, une unique structure périodique de motifs conducteurs électriques 4 couvre toutes les ouvertures 3 des différents compartiments 2ⱼ.

La cavité 5 est délimitée par au moins une paroi latérale 10 et la paroi de fond 7. Ces dernières parois 7, 10 sont conductrices électriquement. Ce caractère conducteur électrique peut provenir du matériau dans lequel elles sont réalisées ou du fait qu'elles sont revêtues d'une couche d'un matériau conducteur électrique sur leurs surfaces intérieures.

On notera que la cavité 5 peut soit être rapportée et solidarisée au plan de masse 16, par exemple par soudage ou collage, soit faire partie intégrante du plan de masse 16, par exemple par emboutissage et découpe.

Dans les exemples non limitatifs illustrés sur les figures 1, 2 et 4, la cavité 5 comprend quatre compartiments 2₁ à 2₄ (j = 1 à 4), séparés les uns des autres par trois cloisons verticales 6.

Dans l'exemple non limitatif illustré sur la figure 3, la cavité 5 comprend trois compartiments 2₁ à 2₃ (j = 1 à 3), séparés les uns des autres par deux cloisons verticales 6.

On notera que la cavité 5 peut comprendre n'importe quel nombre de compartiments 2ⱼ, dès lors que ce nombre est supérieur ou égal à deux.

Cette cavité 5 à résonateurs électromagnétiques multiples produit des effets capacitifs et inductifs ei qui sont à l'origine de la haute impédance de surface. Il existe notamment un effet capacitif entre le plan de masse 16 et chaque motif 4 qui la chevauche, un effet capacitif entre motifs 4 qui se chevauchent, et un effet inductif ei dans chaque compartiment 2ⱼ, plus précisément dans la profondeur hj de chaque compartiment 2ⱼ, formant ainsi une boucle de courant.

La présence de cloison(s) verticale(s) 6 conductrices induit également des effets capacitifs et inductifs additionnels. En particulier, des effets capacitifs additionnels sont présents entre les extrémités « supérieures » 11 des cloisons verticales 6 et les motifs 4 qui les chevauchent. Ces effets capacitifs additionnels sont d'autant plus importants que les distances qui les séparent sont petites. Des effets inductifs additionnels sont produits par les multiples boucles de courant qui sont présentes dans les différents compartiments 2ⱼ.

Dans cette première famille, pour la première fréquence de résonance f1 associée au premier compartiment 2₁, l'effet haute impédance est localisé dans la zone qui s'étend sur la totalité de la cavité 5, tandis que pour les autres fréquences de résonance f2, f3,...,fn, associées respectivement aux autres compartiments 2₂, 2₃,..., 2ₙ, l'effet haute impédance est localisé soit sur la totalité de la cavité 5, soit dans une zone plus restreinte comme au-dessus d'un compartiment 2ⱼ (j = 2 à n), selon les positions horizontales respectives des cloisons verticales 6.

La valeur des fréquences de résonance dépend des effets capacitifs et inductifs obtenus dans le dispositif 5. Par conséquent, le choix des fréquences de résonance peut notamment se faire en ajustant les distances lm (ici m = 1 à 3 ou 1 à 2) respectives qui séparent les cloisons verticales 6 de la paroi latérale 10 et/ou les hauteurs hm respectives des cloisons verticales 6 autrement dit les distances verticales entre les extrémités supérieures 11 des cloisons verticales 6 et les motifs 4 qui les chevauchent. Les distances verticales entre les extrémités supérieures 11 des cloisons verticales 6 et les motifs 4 peuvent être nulles, les cloisons verticales 6 étant dans ce cas en contact avec la carte à circuits imprimés 18.

On notera que le réglage des fréquences de résonance peut s'effectuer en ajustant à la fois les distances lm et les hauteurs hm. Cette solution est notamment avantageuse lorsque l'on souhaite obtenir plus de deux fréquences de résonance car elle permet d'augmenter les degrés de liberté pour optimiser le dispositif 1.

Le choix des fréquences de résonance par ajustement des distances lm respectives séparant les cloisons verticales 6 de la paroi latérale 10 est illustré sur les figures 1, 2 et 4. Le choix des fréquences de résonance par ajustement des hauteurs hm respectives des cloisons verticales 6 est illustré sur la figure 2.

Le choix des fréquences de résonance peut faire l'objet soit d'une conception initiale ou d'un réglage préalable, par exemple via des moyens de réglages appropriés pour des fonctions données, soit d'un réglage en temps réel au moyen de moyens de réglages appropriés.

Pour permettre un réglage des distances lm et donc des positions horizontales des cloisons verticales 6, chaque cloison verticale 6 peut être mobile selon une direction qui est sensiblement parallèle à un plan défini par la paroi de fond 7 de la cavité 5. Dans ce cas, le dispositif 1 peut comprendre des moyens de réglage agencés pour régler la position horizontale de chaque cloison verticale 6 dans la cavité 5.

Pour permettre un réglage des hauteurs hm, chaque cloison verticale 6 peut être mobile selon une direction (ici verticale) qui est sensiblement perpendiculaire au plan défini par la paroi de fond 7 de la cavité 5. Dans ce cas, le dispositif 1 peut comprendre des moyens de réglage agencés pour régler la hauteur de chaque cloison verticale 6 dans la cavité 5.

En variante, et comme illustré sur la figure 3, chaque compartiment 2ⱼ peut être muni d'une paroi de fond auxiliaire 8, distincte de la paroi de fond 7 de la cavité 5, conductrice électriquement, et montée mobile verticalement dans la cavité 5. On comprendra qu'en faisant varier la position (ici verticale) hm d'une paroi de fond auxiliaire 8 d'un compartiment 2ⱼ, cela revient à faire varier la hauteur dans la cavité 5 de la cloison verticale 6 correspondante. Dans ce cas, le dispositif 1 peut comprendre des moyens de réglage agencés pour régler la position (ici verticale) de chaque paroi de fond auxiliaire 8 au sein de son compartiment 2ⱼ.

On notera, comme illustré non limitativement sur la figure 4, que l'extrémité 11 de chaque cloison verticale 6 qui s'étend en regard de l'un des motifs conducteurs électriques 4 peut éventuellement présenter une section évasée. Cela permet en effet d'augmenter l'effet capacitif entre la cloison verticale 6 et les motifs 4 de la carte à circuits imprimés 18.

A titre d'exemple, pour régler les fréquences de résonance sur les bandes souhaitées, on peut mettre en oeuvre le procédé suivant. Tout d'abord, on peut concevoir un premier résonateur électromagnétique mono-bande sur une fréquence f1. Ensuite, on peut déterminer le nombre de cloisons verticales 6 pour fixer le nombre de fréquences de résonance f1 à fn. Puis, on peut insérer les cloisons verticales 6 dans la cavité 5. On peut ensuite ajuster la hauteur de la cavité 5 pour obtenir la première fréquence de résonance à la fréquence f1. Enfin, on peut ajuster les distances lm et/ou les hauteurs hm pour régler les fréquences f2 à fn des autres fréquences de résonance.

En d'autres termes, on propose un procédé, destiné à permettre la modification de l'impédance sur plusieurs bandes de fréquences d'un dispositif 1, et comprenant au moins une étape de modification de propriétés électromagnétiques d'au moins un compartiment 2ⱼ de ce dispositif 1.

Dans une variante, un procédé peut être destiné à permettre la fabrication d'un dispositif de surface à haute impédance 1 qui comprend plusieurs compartiments séparés 2ⱼ, sensiblement cylindriques, ainsi qu'une structure périodique de motifs conducteurs électriques 4.

Cette variante de procédé comprend les étapes suivantes :
- on place dans une cavité 5 plusieurs cloisons 6 sensiblement planes, la cavité 5 présentant au moins une paroi latérale 10 et une paroi de fond 7 conductrices électriquement, chaque cloison 6 étant conductrice électriquement et étant en contact avec la paroi de fond 7; chaque cloison 6 définissant un plan sensiblement perpendiculaire à un plan défini par la paroi de fond 7, les cloisons 6 délimitant les compartiments 2ⱼ, les compartiments 2ⱼ présentant chacun, à une extrémité, une unique ouverture 3, ces ouvertures 3 des compartiments 2ⱼ étant orientées d'un même côté,
- on ajuste la hauteur hc de la cavité 5 afin d'obtenir une première longueur d'onde de résonance souhaitée, associée à un premier compartiment 2₁, le premier compartiment 2₁ étant délimité par la paroi latérale 10 de la cavité 5 et une première cloison 6,
- on ajuste, à l'intérieur de la cavité 5, la position de chaque cloison 6 distincte de la première cloison par rapport à cette dernière et/ou on ajuste la hauteur de chaque cloison 6 distincte de la première cloison, afin d'obtenir des longueurs d'onde de résonance souhaitées, associées aux compartiments 2ⱼ distincts du premier compartiment 2₁, au moins l'une de ces longueurs d'onde de résonance souhaitées étant distincte de la première longueur d'onde de résonance, chaque compartiment 2ⱼ étant agencé de sorte que la distance qui le sépare d'un compartiment 2ⱼ immédiatement voisin soit inférieure à la plus faible longueur d'onde de résonance parmi l'ensemble des longueurs d'onde de résonance souhaitées,
- on remplit chaque compartiment 2ⱼ d'un matériau diélectrique, et
- on place la structure périodique sur la cavité 5 afin de couvrir l'ouverture 3 de chaque compartiment 2ⱼ, chaque compartiment ainsi couvert formant un résonateur électromagnétique présentant une longueur d'onde de résonance ; la période spatiale de la structure périodique étant inférieure à la moitié de la plus faible longueur d'onde de résonance.

On notera que, de manière surprenante, la variation de la largeur du premier compartiment 2₁, et donc la variation de la distance l1, ne fait quasiment pas varier la première fréquence de résonance f1 mais fait varier la deuxième fréquence de résonance f2.

Une analyse modale permet de comprendre l'effet inattendu résultant de l'invention. En effet, la fréquence de résonance f1 reste stable en fonction de la distance l1 car le mode généré dans le dispositif 1 est issu d'une résonance où le champ magnétique se déplace verticalement dans la cavité 5 de façon équiphase. Ce mode de résonance est celui qui est observé lorsque la première cloison verticale 6 n'est pas présente dans la cavité 5 (cas où l1 = 0). De par la nature de ce mode de résonance, la variation de la distance l1 n'affecte en rien la fréquence de résonance f1. A l'inverse, le champ magnétique dans le dispositif 1 à la fréquence de résonance f2 a une cartographie différente. La cloison verticale 6 interagit en effet avec le champ électromagnétique, et donc le champ s'annule sur une ligne verticale au voisinage de la cloison verticale 6 et produit un mode d'ordre supérieur à celui observé à la fréquence de résonance f1. La distance l1 conditionne donc ce mode de résonance et affecte la valeur de la fréquence de résonance f2.

Pour tous les exemples de la seconde famille, le dispositif 1 comprend au moins deux cavités 5ⱼ disjointes formant (ou définissant) chacune l'un des compartiments 2ⱼ. Le nombre de fréquences (ou longueurs d'onde) de résonance est donc ici défini par le nombre de cavités 5ⱼ.

Dans les exemples illustrés non limitativement sur les figures 5 et 6, chaque cavité 5ⱼ est associée à sa propre structure périodique de motifs conducteurs électriques 4 qui est définie sur sa propre carte à circuits imprimés 18. Mais dans une variante de réalisation non illustrée, chaque cavité 5ⱼ est associée à sa propre structure périodique de motifs conducteurs électriques 4, mais les différentes structures périodiques sont définies sur une même carte à circuits imprimés 18.

Les cavités 5ⱼ, et donc les résonateurs électromagnétiques, partagent un même plan de masse 16 et, comme indiqué plus haut, sont espacé(e)s les un(e)s des autres d'une distance qui est inférieure à la plus faible longueur d'onde de résonance.

Cette famille d'exemples de réalisation a la particularité de produire des effets à haute impédance successifs pour des fréquences de résonance distinctes. Chaque résonateur électromagnétique est caractérisé par sa propre fréquence de résonance. L'effet haute impédance est produit sur une surface fictive se situant au-dessus de la ou chaque carte à circuits imprimés 18 et très proche de, et parallèle à, la ou chaque carte à circuits imprimés 18.

Pour chaque résonateur électromagnétique, la fréquence de résonance dépend principalement de la hauteur hm (ici m = j) de la cavité 5ⱼ associée, du matériau diélectrique remplissant cette cavité 5ⱼ, et des caractéristiques de transmission et de réflexion de la carte à circuits imprimés 18. En effet, dans une représentation de type « circuit LC », la hauteur hm d'une cavité 5ⱼ et le type de matériau diélectrique dans la cavité 5ⱼ impactent directement la valeur d'inductance, alors que la carte à circuits imprimés 18 a tendance à impacter la valeur de la capacité.

Le caractère multi-résonant obtenu également avec cette famille d'exemples de réalisation s'avère inattendu, dans la mesure où il était logique de penser que les fréquences supérieures à la fréquence de résonance de la première cavité 5₁ ne pouvaient pas traverser cette dernière cavité 5₁ et atteindre les cavités voisines 5ⱼ (avec j ≠ 1).

On notera, comme illustré non limitativement sur la figure 6, que le dispositif 1 peut comprendre au moins deux cloisons horizontales 9ⱼ conductrices électriquement, montées chacune mobile verticalement à l'intérieur de l'une des cavités 5ⱼ, et formant chacune une paroi de fond de l'un des compartiments 2ⱼ. Le caractère conducteur électrique peut provenir du matériau dans lequel est réalisée chaque cloison horizontale 9ⱼ ou du fait que chaque cloison horizontale 9ⱼ est revêtue, sur ses surfaces, d'une couche d'un matériau conducteur électrique.

Cette option requiert que le dispositif 1 comprenne des moyens de réglage agencés pour régler la position (ici verticale) de chaque cloison horizontale 9ⱼ au sein de sa cavité 5ⱼ, et donc de son compartiment 2ⱼ.

On notera également que le dispositif 1 peut éventuellement comprendre des seconds moyens de réglage agencés pour régler la perméabilité magnétique du matériau remplissant chaque compartiment 2ⱼ. Les seconds moyens de réglage peuvent être réalisés sous la forme d'un matériau magnétique de perméabilité magnétique ajustable, tel que par exemple un matériau ferromagnétique ou un métamatériau. A titre d'exemple non limitatif, les seconds moyens de réglage peuvent être réalisés sous la forme d'une ferrite dont la perméabilité magnétique change sous l'influence d'un champ magnétique. La bande de réflexion augmente en effet avec l'augmentation de la perméabilité magnétique du matériau. Une perméabilité magnétique ajustable permet d'ajuster l'inductance.

Grâce à l'invention, on dispose d'un dispositif de surface à haute impédance compact car comprenant un nombre de cavités réduit. On dispose en outre d'un dispositif de surface à haute impédance multibandes, éventuellement reconfigurable, et adapté à des bandes de réflexion spectralement plus larges que dans l'état de la technique.

## Revendications

1. Dispositif de surface à haute impédance (1) comprenant un ensemble d'au moins deux compartiments (2ⱼ) séparés, sensiblement cylindriques, ayant des surfaces intérieures dans un matériau conducteur électrique, et présentant chacun, à une extrémité, une unique ouverture (3), lesdites ouvertures (3) des compartiments (2ⱼ) étant orientées d'un même côté et couvertes par au moins une structure périodique de motifs conducteurs électriques (4), chaque compartiment (2ⱼ) étant rempli d'un matériau diélectrique, chaque compartiment (2ⱼ) ainsi couvert formant au moins un résonateur électromagnétique, et chaque résonateur électromagnétique présentant une longueur d'onde de résonance, ledit dispositif (1) étant **caractérisé en ce que** :
- lesdits au moins deux compartiments (2ⱼ) sont séparés l'un de l'autre d'une distance inférieure à la plus faible longueur d'onde de résonance présentée par lesdits résonateurs qu'ils forment,
- au moins deux longueurs d'onde de résonance respectives desdits résonateurs électromagnétiques formés par lesdits au moins deux compartiments (2ⱼ) couverts sont différentes, et
- ladite structure périodique présente une période spatiale inférieure à la moitié de ladite plus faible longueur d'onde de résonance.

2. Dispositif selon la revendication 1, **caractérisé en ce qu'**il comprend une cavité (5) au sein de laquelle est agencé chaque compartiment (2ⱼ), au moins une cloison verticale (6) agencée dans ladite cavité (5), ladite cloison verticale (6) étant conductrice électriquement, en contact avec une paroi de fond (7) de ladite cavité (5) conductrice électriquement, et délimitant lesdits au moins deux compartiments (2ⱼ), et une unique structure périodique de motifs conducteurs électriques (4) couvrant toutes lesdites ouvertures (3) desdits compartiments (2ⱼ).

3. Dispositif selon la revendication 2, **caractérisé en ce que** chaque cloison verticale (6) est mobile selon une direction sensiblement parallèle à un plan défini par ladite paroi de fond (7) de ladite cavité (5).

4. Dispositif selon la revendication 2 ou 3, **caractérisé en ce que** chaque compartiment (2ⱼ) est muni d'une paroi de fond auxiliaire (8) conductrice électriquement, distincte de ladite paroi de fond (7) de la cavité (5) et montée mobile verticalement dans ladite cavité (5).

5. Dispositif selon l'une des revendications 2 à 4, **caractérisé en ce qu'**il comprend des moyens de réglage agencés pour régler la hauteur de chaque cloison verticale (6).

6. Dispositif selon l'une des revendications 2 à 5, **caractérisé en ce qu'**une des extrémités de chaque cloison verticale (6) s'étend en regard de l'un des motifs conducteurs électriques (4) et présente une section évasée.

7. Dispositif selon la revendication 1, **caractérisé en ce qu'**il comprend au moins deux cavités (5ⱼ) disjointes, chaque cavité (5ⱼ) formant l'un desdits compartiments (2ⱼ).

8. Dispositif selon la revendication 7, **caractérisé en ce qu'**il comprend au moins deux cloisons horizontales (9), chaque cloison horizontale (9) étant conductrice électriquement et montée mobile verticalement à l'intérieur de l'une desdites cavités (5ⱼ), et formant une paroi de fond de l'un desdits compartiments (2ⱼ).

9. Dispositif selon l'une des revendications précédentes, **caractérisé en ce que** chaque compartiment (2ⱼ) est couvert par un seul motif conducteur électrique (4).

10. Dispositif selon l'une des revendications précédentes, **caractérisé en ce que** chaque structure périodique de motifs conducteurs électriques (4) est solidarisée à des moyens de support (18).

11. Dispositif selon la revendication 10, **caractérisé en ce qu'**il comprend des premiers moyens de réglage agencés pour régler la permittivité diélectrique desdits moyens de support.

12. Dispositif selon l'une des revendications précédentes, **caractérisé en ce qu'**il comprend des seconds moyens de réglage agencés pour régler la perméabilité magnétique dudit matériau diélectrique.

13. Récepteur (15) de signaux de positionnement satellite, comprenant un plan de masse électrique (16), et au moins deux éléments rayonnants (17ₖ) disposés sur ledit plan de masse (16), **caractérisé en ce qu'**il comprend en outre au moins un dispositif de surface à haute impédance (1) selon l'une des revendications précédentes, agencé sur ledit plan de masse (16) entre lesdits éléments rayonnants (17ₖ).

14. Procédé de modification de l'impédance sur plusieurs bandes de fréquences d'un dispositif de surface à haute impédance, **caractérisé en ce qu'**il comprend au moins une étape de modification de propriétés électromagnétiques d'au moins un compartiment (2ⱼ) d'un dispositif de surface à haute impédance (1) selon l'une des revendications 1 à 12.

## Patentansprüche

1. Hochohmige Oberflächenvorrichtung (1), umfassend eine Baugruppe aus mindestens zwei getrennten im Wesentlichen zylindrischen Kammern (2ⱼ), die Innenflächen aus einem elektrisch leitenden Material haben und jeweils an einem Ende eine einzige Öffnung (3) aufweisen, wobei die Öffnungen (3) der Kammern (2ⱼ) auf einer gleichen Seite ausgerichtet sind und durch mindestens eine periodische Struktur von elektrisch leitenden Mustern (4) bedeckt sind, wobei jede Kammer (2ⱼ) mit einem dielektrischen Material gefüllt ist, wobei jede so bedeckte Kammer (2ⱼ) mindestens einen elektromagnetischen Resonator bildet und jeder elektromagnetische Resonator eine Resonanzwellenlänge aufweist, wobei die Vorrichtung (1) **dadurch gekennzeichnet ist, dass**:
- die mindestens zwei Kammern (2ⱼ) in einem Abstand voneinander getrennt sind, der kleiner als die schwächste Resonanzwellenlänge ist, die die Resonatoren, die sie bilden, aufweisen,
- mindestens zwei jeweilige Resonanzwellenlängen der durch die mindestens zwei bedeckten Kammern (2ⱼ) gebildeten elektromagnetischen Resonatoren verschieden sind, und
- die periodische Struktur eine räumliche Periode aufweist, die kleiner als die Hälfte der kürzesten Resonanzwellenlänge ist.

2. Vorrichtung nach Anspruch 1, **dadurch gekennzeichnet, dass** sie einen Hohlraum (5), in dem jede Kammer (2ⱼ) angeordnet ist, mindestens eine vertikale Trennwand (6), die in dem Hohlraum (5) angeordnet ist, wobei die vertikale Trennwand (6) elektrisch leitend ist, mit einer Bodenwand (7) des Hohlraums (5) in Kontakt steht und die mindestens zwei Kammern (2ⱼ) begrenzt, und eine einzige periodische Struktur von elektrisch leitenden Mustern (4), die alle Öffnungen (3) der Kammern (2ⱼ) bedecken, umfasst.

3. Vorrichtung nach Anspruch 2, **dadurch gekennzeichnet, dass** jede vertikale Trennwand (6) entlang einer im Wesentlichen parallel zu einer durch die Bodenwand (7) des Hohlraums (5) definierten Ebene beweglich ist.

4. Vorrichtung nach Anspruch 2 oder 3, **dadurch gekennzeichnet, dass** jede Kammer (2ⱼ) mit einer zusätzlichen Bodenwand (8) versehen ist, die elektrisch leitend ist, von der Bodenwand (7) des Hohlraums (5) verschieden ist und vertikal beweglich in dem Hohlraum (5) angebracht ist.

5. Vorrichtung nach einem der Ansprüche 2 bis 4, **dadurch gekennzeichnet, dass** sie Einstellmittel umfasst, die zum Einstellen der Höhe jeder vertikalen Trennwand (6) angeordnet sind.

6. Vorrichtung nach einem der Ansprüche 2 bis 5, **dadurch gekennzeichnet, dass** sich eines der Enden jeder vertikalen Trennwand (6) gegenüber eines der elektrisch leitenden Muster (4) erstreckt und einen aufgeweiteten Querschnitt aufweist.

7. Vorrichtung nach Anspruch 1, **dadurch gekennzeichnet, dass** sie mindestens zwei nicht verbundene Hohlräume (5ⱼ) umfasst, wobei jeder Hohlraum (5ⱼ) eine der Kammern (2ⱼ) bildet.

8. Vorrichtung nach Anspruch 7, **dadurch gekennzeichnet, dass** sie mindestens zwei horizontale Trennwände (9) umfasst, wobei jede horizontale Trennwand (9) elektrisch leitend ist und vertikal beweglich im Inneren eines der Hohlräume (5ⱼ) angebracht ist und eine Bodenwand einer der Kammern (2ⱼ) bildet.

9. Vorrichtung nach einem der vorhergehenden Ansprüche, **dadurch gekennzeichnet, dass** jede Kammer (2ⱼ) durch ein einziges elektrisch leitendes Muster (4) bedeckt ist.

10. Vorrichtung nach einem der vorhergehenden Ansprüche, **dadurch gekennzeichnet, dass** jede periodische Struktur von elektrisch leitenden Mustern (4) mit Stützmitteln (18) fest verbunden ist.

11. Vorrichtung nach Anspruch 10, **dadurch gekennzeichnet, dass** sie erste Einstellmittel umfasst, die zum Einstellen der dielektrischen Permittivität der Stützmittel angeordnet sind.

12. Vorrichtung nach einem der vorhergehenden Ansprüche, **dadurch gekennzeichnet, dass** sie zweite Einstellmittel umfasst, die zum Einstellen der magnetischen Permeabilität des dielektrischen Materials angeordnet sind.

13. Satellitenpositionssignalempfänger (15), umfassend eine Erdungsfläche (16) und mindestens zwei Strahlungselemente (17ₖ), die auf der Erdungsfläche (16) angeordnet sind, **dadurch gekennzeichnet, dass** er fermer mindestens eine hochohmige Oberflächenvorrichtung (1) nach einem der vorhergehenden Ansprüche umfasst, die auf der Erdungsfläche (16) zwischen den Strahlungselementen (17ₖ) angeordnet ist.

14. Verfahren zur Änderung der Impedanz über mehrere Frequenzbänder einer hochohmigen Oberflächenvorrichtung, **dadurch gekennzeichnet, dass** es mindestens einen Schritt des Änderns der elektromagnetischen Eigenschaften mindestens einer Kammer (2ⱼ) einer hochohmigen Oberflächenvorrichtung (1) nach einem der Ansprüche 1 bis 12 umfasst.

## Claims

1. High-impedance surface device (1) comprising a set of at least two separate compartments (2ⱼ), which are substantially cylindrical, having internal surfaces in an electrically conductive material, and each having, at one end, a single aperture (3), said apertures (3) of the compartments (2ⱼ) being oriented on one and the same side and covered by at least one periodic structure of electrically conductive patterns (4), each compartment (2ⱼ) being filled with a dielectric material, each compartment (2ⱼ) thus covered forming at least one electromagnetic resonator, and each electromagnetic resonator exhibiting a resonant wavelength, said device (1) being **characterized in that**:
- said at least two compartments (2ⱼ) are separated from one another by a distance less than the shortest resonant wavelength exhibited by said resonators that they form,
- at least two respective resonant wavelengths of said electromagnetic resonators formed by said at least two covered compartments (2ⱼ) are different, and
- said periodic structure exhibits a spatial period less than half said shortest resonant wavelength.

2. Device according to Claim 1, **characterized in that** it comprises a cavity (5) within which each compartment (2ⱼ) is arranged, at least one vertical partition (6) arranged in said cavity (5), said vertical partition (6) being electrically conductive, in contact with a bottom wall (7) of said electrically conductive cavity (5), and delimiting said at least two compartments (2ⱼ), and a single periodic structure of electrically conductive patterns (4) covering all said apertures (3) of said compartments (2ⱼ).

3. Device according to Claim 2, **characterized in that** each vertical partition (6) is mobile in a direction substantially parallel to a plane defined by said bottom wall (7) of said cavity (5).

4. Device according to Claim 2 or 3, **characterized in that** each compartment (2ⱼ) is provided with an auxiliary electrically conductive bottom wall (8), distinct from said bottom wall (7) of the cavity (5) and mounted to be vertically mobile in said cavity (5).

5. Device according to one of Claims 2 to 4, **characterized in that** it comprises setting means arranged to set the height of each vertical partition (6).

6. Device according to one of Claims 2 to 5, **characterized in that** one of the ends of each vertical partition (6) extends facing one of the electrically conductive patterns (4) and has a flared section.

7. Device according to Claim 1, **characterized in that** it comprises at least two unconnected cavities (5ⱼ), each cavity (5ⱼ) forming one of said compartments (2ⱼ).

8. Device according to Claim 7, **characterized in that** it comprises at least two horizontal partitions (9), each horizontal partition (9) being electrically conductive and mounted to be vertically mobile inside one of said cavities (5ⱼ), and forming a bottom wall of one of said compartments (2ⱼ).

9. Device according to one of the preceding claims, **characterized in that** each compartment (2ⱼ) is covered by a single electrically conductive pattern (4).

10. Device according to one of the preceding claims, **characterized in that** each periodic structure of electrically conductive patterns (4) is secured to support means (18).

11. Device according to Claim 10, **characterized in that** it comprises first setting means arranged to set the dielectric permittivity of said support means.

12. Device according to one of the preceding claims, **characterized in that** it comprises second setting means arranged to set the magnetic permeability of said dielectric material.

13. Satellite positioning signal receiver (15), comprising an electric ground plane (16), and at least two radiant elements (17ₖ) arranged on said ground plane (16), **characterized in that** it also comprises at least one high-impedance surface device (1) according to one of the preceding claims, arranged on said ground plane (16) between said radiant elements (17ₖ).

14. Method for modifying the impedance over several frequency bands of a high-impedance surface device, **characterized in that** it comprises at least one step of modifying electromagnetic properties of at least one compartment (2ⱼ) of a high-impedance surface device (1) according to one of Claims 1 to 12.
